# EUROPÄISCHE PATENTSCHRIFT

(11) **EP 0 999 921 B1**
(45) Veröffentlichungstag und Bekanntmachung des Hinweises auf die Patenterteilung: **20.02.2002**
(21) Anmeldenummer: 97936598.8
(22) Anmeldetag: 31.07.1997
(51) Int. Cl.: B25B 23/00

(54) **SPANNFUTTER MIT BOGENSTÜCK**
CLAMPING CHUCK
MANDRIN DE SERRAGE COMPORTANT UNE PIECE CINTREE

(43) Veröffentlichungstag der Anmeldung: 17.05.2000
(73) Patentinhaber: USH Schraubwerkzeugfabrik Ulrich SchmidtGmbH & Co. KG., 57271 Hilchenbach (DE)
(72) Erfinder: SCHMIDT, Ulrich, D-57271 Hilchenbach (DE); VÖLKEL, Hans, Albert, D-57271 Hilchenbach (DE)
(74) Vertreter: Füssel, Michael, Dipl.-Ing.
(86) Internationale Anmeldenummer: DE9701650
(87) Internationale Veröffentlichungsnummer: WO9906187

(56) Entgegenhaltungen:
- WO-A-97/21512
- DE-A- 4 243 650
- DE-A- 4 336 376
- DE-C- 4 207 337
- DE-U- 9 403 686
- DE-U- 29 501 859

## Beschreibung

Die Erfindung betrifft ein Spannfutter für Schaftenden von Werkzeugeinsatzstücken, insbesondere von sechskantigen Schraubendreherbits mit schaftseitigen Eckaussparungen oder umlaufenden Eingriffsnuten, mit einer das Schaftende aufnehmenden Buchse, deren innerer Querschnitt dem Querschnitt des Schaftendes entspricht und mindestens einem auf das Schaftende durch die Bewegung einer auf der Buchse sitzenden Hülse einwirkenden, begrenzt bewegbarem Arretierorgan, das in einem Wandungsdurchbruch der Buchse angeordnet ist, wobei die Hülse in Längs- und/oder Umfangsrichtung der Buchse bewegbar und mit mindestens einer Spannfläche gegen das Arretierorgan zu dessen Einwirkung auf das Schaftende anlegbar ist.

Derartige Spannfutter sind beispielsweise aus der DE 29 34 428, der DE-PS 32 43 389, der DE-PS 33 30 486, der EP 0 462 257, der DE-OS 42 43 650 oder DE-OS 43 36 376 bekannt.

Bei diesen Spannfuttern wird als Arretierorgan eine in einer Wandungsbohrung der Buchse sitzende Kugel verwendet, die durch die Anlage gegen die Spannfläche der Hülse gegen das Schaftende des Schraubendreherbits auf der Fläche oder einer Ecke drückt und dieses auf diese Weise gegen ein unbeabsichtigtes Herausfallen aus dem Spannfutter arretiert.

Die Verwendung von Kugeln als Arretierorgane weist jedoch einige Nachteile auf.

Zum einen muß die Wandungsbohrung in der Buchse sehr präzise ausgeführt werden, da auf der Buchseninnenwandung Tragschultern stehen bleiben müssen, die ein Herausfallen der Kugel ins Innere der Buchse bei nicht eingesetztem Schaftende verhindern. Es kann in diesem Zusammenhang bereits zu Problemen kommen, wenn das verwendete Bohrwerkzeug unterschiedliche Betriebstemperaturen oder Verschleißzustände aufweist. In der Praxis ist daher bei der Herstellung derartiger Spannfutter mit einem erhöhten Ausschuß zu rechnen.

Darüber hinaus ist die Verwendung einer Kugel als Druckstück auch dadurch problematisch, daß sie sich aufgrund ihrer vergleichsweise geringen Einwirkungsflächen abnutzen kann oder sich bei längerem Gebrauch in die Spannfläche der Hülse einarbeitet, so daß eine einwandfreie Funktion des Spannfutters nicht mehr gegeben ist.

Ein weiterer Nachteil der bekannten Spannfutter ist darin zu sehen, daß sie sich normalerweise entweder nur für Schaftenden mit Eckaussparungen (vgl. DIN 3126, Ausführung C 6,3) oder für Schaftenden mit umlaufender Eingriffsnut (vgl. DIN 3126, Ausführung E 6,3) eignen. Für die C-Ausführung der Schraubendreherbits werden nämlich Kugeln verwendet, deren Durchmesser kleiner als die Hälfte des Schaftendeneckmaßes ist (vgl. EP 0 462 257), während für die E-Ausführung der Bits größere Kugeln vorzusehen sind, die entsprechend tief in die ausgeprägte Nut eingreifen können.

Ein weiterer Nachteil bei der Verwendung von Kugeln ist in der vergleichsweise schlechten Zentrierwirkung der auf das Schaftende einwirkenden Kugel bzgl. deren Lage im Inneren der Buchse zu sehen, und zwar unabhängig davon, ob die Kugel auf eine Fläche oder eine Eckaussparung des Bits drückt. Bei den üblichen Fertigungstoleranzen der Bitschäfte und der Verwendung von elektromotorisch angetriebenen Schraubern kann es nämlich aufgrund der auftretenden Momente und Fliehkräfte durch ein geringfügiges Verkanten des Bits im Inneren der Buchse zu einer unerwünschten Verlagerung der Drehachse kommen, so daß sich das in einen Schraubenkopf eingesetzte Bit aus diesem herausdrehen kann.

Um diesen jedem Praktiker bekannten Effekt abzumildern, sind auch Spannfutter auf dem Markt, bei denen zwei Kugeln verwendet werden, die auf gegenüberliegenden Seiten der Buchse angeordnet sind. Dadurch muß jedoch eine zusätzliche zweite Bohrung ausgeführt werden, die die Herstellung der Spannfutter zusätzlich verteuert.

Ein Spannfutter gemäß den Oberbegriff des Anspruchs 1 ist zum Beispiel aus DE-U-9 403 686 bekannt.

Der Erfindung liegt die Aufgabe zugrunde, ein gattungsgemäßes Spannfutter zu schaffen, bei dem auf die Verwendung von Kugeln als auf das Schaftende wirkendes Arretierorgan verzichtet werden kann.

Diese Aufgabe wird erfindungsgemäß durch das Spannfutter nach Anspruch 1 gelöst.

Durch die erfindungsgemäßen Maßnahmen ist es zunächst nicht mehr erforderlich, eine Wandungsbohrung mit innenliegenden Tragschultern vorzusehen.

Zur Ausbildung des Wandungssschlitzes reicht es vielmehr aus, die Buchse quer zu ihrer Längsrichtung auf die gewünschte Tiefe einzusägen, wobei hier die Fertigungstoleranzen ohne nachteilige Wirkungen auf die Funktionsweise um ein Mehrfaches größer sein können. Die Breite des Wandungsschlitzes wird durch die Wahl eines entsprechenden Sägeblattes festgelegt, wobei die Schlitzbreite geringfügig größer als die maximale Breite des Bogenstückes ist.

Durch den quer verlaufenden Wandungsschlitz findet keine Minderung der zu übertragenden Drehmomente statt, da der Schlitz bei den üblichen Bitschäften relativ weit vorne in der Buchse ausgebildet sein kann und somit genügend große momentenübertragende Flächen zur Verfügung stehen.

Das verwendete Bogenstück ist bzgl. seiner Krümmung und seiner Abmessungen so ausgebildet, daß es mit seinen endseitigen Stirnflächen ohne in die Buchse eingesetztem Bit auf den Schnittflächen des Wandungsschlitzes aufliegt und sein äußerer Umfang geringfügig unter dem äußeren Umfang der Buchse zu liegen kommt. Beim Einsetzen eines Bits drückt sich das Bogenstück in radialer Richtung nach außen, wo es dann durch die Bewegung der Hülse gegen die Spannfläche angelegt wird, die das Bogenstück wiederum gegen den Schaft bzw. dessen Eckaussparungen oder Eingriffsnuten drückt und diesen arretiert.

Bei einer vorteilhaften Ausbildung des Spannfutters ist die Hülse in Längsrichtung der Buchse gegen die Kraft einer Spiralfeder bewegbar. Der innere Durchmesser der Hülse weist eine die Spannfläche bildende konische Verjüngung auf, die sich unter der Wirkung der Federkraft selbsttätig gegen das Bogenstück legt. Dadurch ist ein Endarretieren des eingesetzten Bits nur durch eine willensbetonte Verlagerung der Hülse möglich.

Bei einer weiteren vorteilhaften Ausbildung des erfindungsgemäßen Spannfutters kann auf die Verwendung einer Feder völlig verzichtet werden. Dazu ist die Hülse in Umfangsrichtung der Buchse verdrehbar und weist eine exzenterartige Querschnittsaufweitung ihres inneren Querschnittes auf. Durch ein entsprechendes Verdrehen der Hülse kommt diese Querschnittsaufweitung über dem Bogenstück zu liegen, so daß dieses zurückweichen kann und ein Einsetzen bzw. Herausnehmen des Bits möglich ist.

Bei der Verwendung von Hülsen mit einer exzenterartigen Aufweitung des ansonsten kreisrunden Querschnittes kann die kreisrunde Hülseninnenfläche als Spannfläche dienen, da sich das Bogenstück elastisch verformt bzw. aufweitet. Ein ungewolltes Verdrehen der Hülse in Richtung der Entarretierstellung, wie es bei Spannfuttern mit Kugeln vorkommt, ist somit nicht zu befürchten.

Um die bereits erwähnte radiale Verschiebbarkeit des Bogenstückes zu ermöglichen, ist dieses vorzugsweise bzgl. seiner umfänglichen Länge etwas kleiner als die umfängliche Länge des Wandungsschlitzes.

Weiterhin kann das Bogenstück teilkreisförmig ausgebildet sein, so daß es preiswert aus den aus Federstahl bestehenden Spannringen hergestellt werden kann und einen kreisförmigen Querschnitt aufweist.

Die erfindungsgemäßen Spannfutter sind äußerst langlebig, da sich das verwendete Bogenstück elastisch deformieren kann und eine Abnutzung praktisch nicht erfolgt. Auch die Fertigungstoleranzen bzgl. der auszubildenden Spannfläche sind im Gegensatz zu Spannfuttern mit Kugeln als Druckstück dadurch wesentlich unproblematischer einzuhalten.

Um eine besonders gute Arretier- bzw. Zentrierwirkung zu ermöglichen, liegt das Bogenstück vorzugsweise in Zweipunktanlage der prismenartig zueinanderstehenden Flächen der Eckaussparungen des Schaftendes bei einer C-Ausführung des Bits. Da die Länge des Bogenstückes bzw. des Wandungsschlitzes vorzugsweise so gewählt ist, daß das Bogenstück mindestens zwei Kanten des Schaftendes übergreift, ergibt sich eine hervorragende Arretier- und Zentrierwirkung in der Buchse.

Im Gegensatz zu einer C-Ausführung liegt das Bogenstück bei einer E-Ausführung in Linien- oder Flächenanlage an der umlaufenden Eingriffsnut des Schaftendes.

Das erfindungsgemäße Spannfutter kann daher für alle handelsüblichen Bits, selbstverständlich auch für solche ohne Eingriffsnut oder Eckaussparungen, verwendet werden.

Die Buchse weist im übrigen zur Festlegung der Höhenlage des Schaftendes vorzugsweise einen inneren Permanentmagneten auf, dessen Magnetkraft sich über das Bit auf den Schraubenkopf überträgt, der dann in losem Zustand nicht mehr vom Bit abfällt.

Mittels einer über die Aufnahme hinausgehenden mittigen Bohrung kann das erfindungsgemäße Spannfutter auch für Werkzeugeinsätze verwendet werden, wie sie z. B. aus dem deutschen Gebrauchsmuster 295 01 859.3 bekannt sind.

Die Erfindung ist in der Zeichnung beispielsweise veranschaulicht und wird im nachfolgenden anhand der Zeichnung im einzelnen erläutert. Es zeigen:
- Fig. 1: einen Längsschnitt durch ein erfindungsgemäßes Spannfutter mit konischer Spannfläche,
- Fig. 2: einen Schnitt durch das Spannfutter gem. Fig. 1 in Richtung I-I,
- Fig. 3: einen Längsschnitt durch ein Spannfutter, dessen Spannhülse eine exzenterartige Querschnittsaufweitung aufweist und
- Fig. 4: einen Schnitt durch die Spannhülse gem. Fig. 3.

Bei dem in Zeichnungsfigur 1 dargestellten Spannfutter 1 ist auf eine Buchse 2 zur Aufnahme des Schaftendes 3 eines Schraubendreherbits 4 eine in Umfangsrichtung und begrenzt in Längsrichtung bewegbare Hülse 5 aufgesetzt. Die innere Aufnahme 6 der Buchse 2 entspricht mit ihrer Querschnittsfläche dem Querschnitt des Schaftes 3, der als Sechskant ausgebildet ist.

In der Wandung 7 der Buchse 2 ist ein quer zur Längsrichtung des Spannfutters 1 verlaufender Schlitz 8 ausgebildet, in den ein teilkreisförmiges Bogenstück 9 eingesetzt ist. Das Bogenstück 9 weist einen kreisförmigen Querschnitt auf und ist bzgl. seiner Kreisbogenlänge bzw. Krümmung so gewählt, daß es bei nicht eingesetztem Schraubendreherbit 4 nicht in die Aufnahme 6 der Buchse 2 fallen kann.

Bei eingesetztem Schraubendreherbit 4 wird das Bogenstück 9 in radialer Richtung nach außen gedrückt und kommt mit seinem äußeren Umfang 10 zur Anlage gegen die keilförmig verlaufende Spannfläche 11, die im Inneren der Hülse 5 ausgebildet ist. Wenn die Hülse 5 gegen die Kraft der Feder 12, die als spiralförmige Druckfeder ausgebildet ist, nach oben geschoben wird, kann das Bogenstück 9 aufgrund der konisch sich verjüngenden inneren Querschnittsfläche 11 nach außen zurückweichen, so daß es nicht mehr auf das Schaftende 3 einwirkt und somit den Schraubendreherbit 4 freigibt.

Die Druckfeder 12 ist in einer umlaufenden Federnut 13 angeordnet, die durch eine obere Schulter 14 und eine untere. Schulter 15 begrenzt ist.

Oberhalb der konischen Fläche 11 ist im Inneren der Hülse 5 eine weitere umlaufende Schulter 16 ausgebildet, gegen die die Feder 12 anliegt und so die Hülse 5 selbsttätig nach unten in die in der Figur dargestellte Position drückt, in der das Bogenstück 9 auf das Schaftende 3 bzw. dessen Eckaussparungen einwirkt.

Ein weiteres Verschieben der Hülse 5 nach unten ist ausgeschlossen, da die Feder 12 in der dargestellten Position mit ihrer unteren Windung gleichzeitig auch gegen die Schulter 15 anliegt und somit ein weiteres Aufspreizen der Feder 12 verhindert wird.

Durch einen in eine Nut 17 eingelegten Sicherungsring 18, der z. B. als 0-Ring oder Sprengring ausgebildet ist, wird die Hülse 5 zusätzlich gesichert.

Bei der in Fig. 2 gezeigten Schnittdarstellung wird verdeutlicht, wie das Bogenstück 9 unter Wirkung der Spannfläche 11 in die Eckaussparungen des Schaftendes 3 des Schraubendreherbits 4 eingreift.

Das Bogenstück 9 hat bzgl. des Schaftendes 3 in der dargestellten Position eine arretierende Wirkung hat, da es in zwei benachbarte Eckaussparungen des Schaftendes 3 eingreift.

Bei dem Spannfutter 19 gem. Fig. 3 kann auf die Verwendung einer Feder verzichtet werden. Bei diesem Spannfutter 19 weist nämlich die Spannhülse 20, die ansonsten einen kreisrunden Querschnitt aufweist, eine exzenterförmige Querschnittsaufweitung 21 auf. Wird die in Umfangsrichtung des Spannfutters 19 verdrehbare Spannhülse 20 mit ihrer Querschnittsaufweitung 21 über die äußere Umfangsfläche des Bogenstücks 22 gedreht, kann dieses radial nach außen zurückweichen, so daß das Schaftende 3 entarretiert ist und aus der Aufnahme der Buchse 23 herausgenommen werden kann. Im übrigen entspricht die Arretierwirkung des Bogenstücks 22 bzw. dessen Abmessungen dem Bogenstück 9 gem. Fig. 1 und 2.

Die Ausbildung des inneren Querschnittes der Spannhülse 20 ist in Fig. 4 dargestellt.

### Bezugszeichenliste

- 1: Spannfutter
- 2: Buchse
- 3: Schaftende
- 4: Schraubendreherbit
- 5: Hülse, Spannhülse
- 6: Aufnahme
- 7: Wandung
- 8: Schlitz
- 9: Bogenstück
- 10: Außenumfang
- 11: Spannfläche
- 12: Feder
- 13: Federnut
- 14: obere Schulter
- 15: untere Schulter
- 16: Schulter
- 17: Nut
- 18: Sicherungsring
- 19: Spannfutter
- 20: Spannhülse
- 21: Querschnittsaufweitung
- 22: Bogenstück
- 23: Buchse

## Patentansprüche

1. Spannfutter für Schaftenden von Werkzeugeinsatzstücken, insbesondere von sechskantigen Schraubendreherbits mit schaftseitigen Eckaussparungen oder umlaufenden Eingriffsnuten, mit einer das Schaftende (3) aufnehmenden Buchse (2), deren innerer Querschnitt dem Querschnitt des Schaftendes (3) entspricht und mindestens einem auf das Schaftende (3) durch die Bewegung einer auf der Buchse (2) sitzenden Hülse (5) einwirkenden, begrenzt bewegbarem Arretierorgan (9,22), das in einem Wandungsdurchbruch (8) der Buchse (2) angeordnet ist, wobei die Hülse (5) in Längs- und/oder Umfangsrichtung der Buchse (2) bewegbar und mit mindestens einer Spannfläche (11) gegen das Arretierorgan (9,22) zu dessen Einwirkung auf das Schaftende (3) anlegbar ist, wobei der Wandungsdurchbruch zur Aufnahme des Arretierorgans als quer zur Längsrichtung der Buchse (2, 23) ausgebildeter Schlitz (8) ausgebildet ist, **dadurch gekennzeichnet, daß** das Arretierorgan als im Schlitz (8) der Buchse (2, 23) sitzendes Bogenstück (9, 22) ausgebildet ist.

2. Spannfutter nach Anspruch 1, **dadurch gekennzeichnet, daß** die Hülse (5) in Längsrichtung der Buchse (2) gegen die Kraft einer Spiralfeder (12) begrenzt bewegbar ist und sich der innere Durchmesser der Hülse (5) über mindestens einen Teilbereich ihrer Längserstreckung zur Bildung der Spannfläche (11) konisch verjüngt, wobei sich die Spannfläche (11) unter der Wirkung der Federkraft der Spiralfeder (12) selbsttätig gegen das Bogenstück (9) anlegt.

3. Spannfutter nach Anspruch 1, **dadurch gekennzeichnet, daß** die in Umfangsrichtung der Buchse (23) bewegbare Spannhülse (20) mindestens eine exzenterartige Querschnittsaufweitung (21) ihres inneren Querschnittes aufweist, die ein Zurückweichen des Bogenstückes (22) ermöglicht.

4. Spannfutter nach einem der Ansprüche 1 bis 3, **dadurch gekennzeichnet, daß** die umfängliche Länge des Schlitzes (8) größer als die Bogenlänge des Bogenstückes (9, 22) ist.

5. Spannfutter nach einem der Ansprüche 1 bis 4, **dadurch gekennzeichnet, daß** die Bogenlänge des Bogenstückes (9, 22) derart gewählt ist, daß es mindestens zwei Eckkanten des Schaftendes (3) übergreift.

6. Spannfutter nach einem der Ansprüche 1 bis 5, **dadurch gekennzeichnet, daß** das Bogenstück (9, 22) teilkreisförmig ausgebildet ist.

7. Spannfutter nach einem der Ansprüche 1 bis 6, **dadurch gekennzeichnet, daß** das Bogenstück (9, 22) aus Federstahl besteht.

8. Spannfutter nach einem der Ansprüche 1 bis 7, **dadurch gekennzeichnet, daß** das Bogenstück (9, 22) einen kreisförmigen Querschnitt aufweist.

9. Spannfutter nach einem der Ansprüche 1 bis 8, **dadurch gekennzeichnet, daß** das Bogenstück (9, 22) in Zweipunktanlage zu den prismenartig zueinander stehenden Flächen der Eckaussparungen des Schaftendes (3) liegt.

10. Spannfutter nach einem der Ansprüche 1 bis 8, **dadurch gekennzeichnet, daß** das Bogenstück (9, 22) in Linien- oder Flächenanlage liegt an der umlaufenden Eingriffsnut des Schaftendes.

11. Spannfutter nach einem der Ansprüche 1 bis 10, **dadurch gekennzeichnet, daß** im Inneren der Buchse ein die Höhenlage des Werkzeugeinsatzstückes bzw. des Schaftendes festlegender Permanentmagnet vorgesehen ist.

12. Spannfutter nach einem der Ansprüche 1 bis 11, **dadurch gekennzeichnet, daß** die Buchse eine über die Aufnahme (6) für das Schaftende (3) hinausgehende, gegenüber der Aufnahme (6) querschnittsverengte mittige Bohrung aufweist.

## Claims

1. Clamping chuck for shaft ends of tool insert pieces, in particular of hexagonal screwdriver bits having shaft-side comer recesses or peripheral engagement grooves, having a bushing (2) receiving the shaft end (3), the inner cross-section of which bushing corresponds to the cross-section of the shaft end (3), and having at least one limitedly moveable locking member (9, 22) which acts upon the shaft end (3) by means of the movement of a sleeve (5) positioned on the bushing (2), this locking member being disposed in an orifice (8) in the wall of the bushing (2), wherein the sleeve (5) can move in the longitudinal and/or peripheral direction of the bushing (2) and, with at least one clamping surface (11), can be placed against the locking member (9, 22) in order for it to act upon the shaft end (3), wherein the wall orifice for receiving the locking member is formed as a slit transverse to the longitudinal direction of the bushing (2, 23), **characterised in that** the locking member is formed as a curved piece (9, 22) positioned in the slit (8) in the bushing (2, 23).

2. Clamping chuck according to claim 1, **characterised in that** the sleeve (5) can move in a limited manner in the longitudinal direction of the bushing (2) against the force of a helical spring (12) and the inner diameter of the sleeve (5) tapers conically over at least a partial region of its longitudinal extension in order to form the clamping surface (11), wherein the clamping surface (11) automatically lies against the curved piece (9) under the effect of the resilient force of the helical spring (12).

3. Clamping chuck according to claim 1, **characterised in that** the clamping sleeve (20), which can move in the peripheral direction of the bushing (23), comprises at least one cam-like cross-sectional widening (21) of its inner cross-section, which permits retraction of the curved piece (22).

4. Clamping chuck according to any one of claims 1 to 3, **characterised in that** the peripheral length of the slit (8) is greater than the curvature length of the curved piece (9, 22).

5. Clamping chuck according to any one of claims 1 to 4, **characterised in that** the curvature length of the curved piece (9, 22) is selected so that it engages over at least two corner edges of the shaft end (3).

6. Clamping chuck according to any one of claims 1 to 5, **characterised in that** the curved piece (9, 22) is formed as a part circle.

7. Clamping chuck according to any one of claims 1 to 6, **characterised in that** the curved piece (9, 22) consists of spring steel.

8. Clamping chuck according to any one of claims 1 to 7, **characterised in that** the curved piece (9, 22) comprises a circular cross-section.

9. Clamping chuck according to any one of claims 1 to 8, **characterised in that** the curved piece (9, 22) lies in two-point contact with respect to the surfaces of the comer recesses of the shaft end (3), which surfaces are in a prism-like relation to each other.

10. Clamping chuck according to any one of claims 1 to 8, **characterised in that** the curved piece (9, 22) is in linear or surface contact on the peripheral engagement groove of the shaft end.

11. Clamping chuck according to any one of claims 1 to 10, **characterised in that** inside the bushing a permanent magnet is provided which fixes the height position of the tool insert piece or of the shaft end.

12. Clamping chuck according to any one of claims 1 to 11, **characterised in that** the bushing comprises a central bore extending beyond the receiver (6) for the shaft end (3) and having a narrower cross-section than the receiver (6).

## Revendications

1. Mandrin de serrage pour des extrémités de tige de pièces intercalaires d'outils, en particulier d'embouts tournevis hexagonaux présentant des creux angulaires situés côté tige ou des rainures de contact circulaires, comprenant une douille (2) qui reçoit l'extrémité de tige (3) et dont la section transversale intérieure correspond à la section transversale de ladite extrémité de tige (3), et au moins un organe d'arrêt (9, 22) qui présente une mobilité limitée, qui agit sur l'extrémité de tige (3) grâce au mouvement d'un manchon (5) placé sur la douille (2) et qui est disposé dans une ouverture (8) de la paroi de la douille (2), étant précisé que le manchon (5) est mobile dans le sens longitudinal et/ou circonférenciel de la douille (2) et est apte à être appliqué avec au moins une surface de serrage (11) contre l'organe d'arrêt (9, 22) pour que celui-ci agisse sur l'extrémité de tige (3), et que l'ouverture prévue dans la paroi pour recevoir l'organe d'arrêt est conçue comme une fente (8) transversale par rapport au sens longitudinal de la douille (2, 23),
**caractérisé en ce que** l'organe d'arrêt est conçu comme une pièce courbe (9, 22) calée dans la fente (8) de la douille (2, 23).

2. Mandrin de serrage selon la revendication 1, **caractérisé en ce que** le manchon (5) présente une mobilité limitée à l'encontre de la force d'un ressort à boudin (12), dans le sens longitudinal de la douille (2), et le diamètre intérieur du manchon (5) va en diminuant suivant une forme conique, sur une zone partielle au moins de son étendue longitudinale, pour former la surface de serrage (11), ladite surface de serrage (11) s'appliquant automatiquement contre la pièce courbe (9) sous l'action de la force du ressort à boudin (12).

3. Mandrin de serrage selon la revendication 1, **caractérisé en ce que** le manchon de serrage (20) mobile dans le sens circonférenciel de la douille (23) présente au moins un élargissement excentrique (21) de sa section transversale intérieure, qui permet un recul de la pièce courbe (22).

4. Mandrin de serrage selon l'une des revendications 1 à 3, **caractérisé en ce que** la longueur circonférencielle de la fente (8) est supérieure à la longueur d'arc de la pièce courbe (9, 22).

5. Mandrin de serrage selon l'une des revendications 1 à 4, **caractérisé en ce que** la longueur d'arc de la pièce courbe (9, 22) est choisie pour que ladite pièce courbe (9, 22) couvre au moins deux bords angulaires de l'extrémité de tige (3).

6. Mandrin de serrage selon l'une des revendications 1 à 5, **caractérisé en ce que** la pièce courbe (9, 22) a la forme d'un cercle partiel.

7. Mandrin de serrage selon l'une des revendications 1 à 6, **caractérisé en ce que** la pièce courbe (9, 22) se compose d'acier à ressorts.

8. Mandrin de serrage selon l'une des revendications 1 à 7, **caractérisé en ce que** la pièce courbe (9, 22) a une section transversale circulaire.

9. Mandrin de serrage selon l'une des revendications 1 à 8, **caractérisé en ce que** la pièce courbe (9, 22) est appliquée en deux points contre les surfaces des creux angulaires de l'extrémité de tige (3) qui sont disposées les unes par rapport aux autres comme un prisme.

10. Mandrin de serrage selon l'une des revendications 1 à 8, **caractérisé en ce que** la pièce courbe (9, 22) est appliquée linéairement ou superficiellement contre la rainure de contact circulaire de l'extrémité de tige.

11. Mandrin de serrage selon l'une des revendications 1 à 10, **caractérisé en ce qu'**il est prévu à l'intérieur de la douille un aimant permanent qui fixe la position en hauteur de la pièce intercalaire d'outil ou de l'extrémité de tige.

12. Mandrin de serrage selon l'une des revendications 1 à 11, **caractérisé en ce que** la douille présente un perçage central qui va au-delà du logement (6) prévu pour l'extrémité de tige (3) et dont la section transversale est rétrécie par rapport au logement (6).
